# EUROPÄISCHE PATENTSCHRIFT

(11) **EP 3 785 337 B1**
(45) Veröffentlichungstag und Bekanntmachung des Hinweises auf die Patenterteilung: **07.06.2023**
(21) Anmeldenummer: 19718295.9
(22) Anmeldetag: 11.04.2019
(51) Int. Cl.: H01R 43/20

(54) **VERFAHREN ZUM AUTOMATISIERTEN MONTIEREN ODER EINSTECKEN**
METHOD FOR AN AUTOMATED ASSEMBLY OR PLUG-IN PROCESS
PROCÉDÉ DE MONTAGE OU D'ENFICHAGE AUTOMATISÉ

(30) Priorität: 27.04.2018 DE 102018110260
(43) Veröffentlichungstag der Anmeldung: 03.03.2021
(73) Patentinhaber: Kromberg & Schubert Automotive GmbH & Co. KG, 71272 Renningen (DE)
(72) Erfinder: BECHSTEIN, Daniel, 74336 Brackenheim (DE); MURNBERGER, Dominik, 72553 Niefern-Öschelbronn (DE); STÄRK, Harald, 76149 Karlsruhe (DE)
(74) Vertreter: Staeger & Sperling Partnerschaftsgesellschaft mbB
(86) Internationale Anmeldenummer: PCT/EP2019/059219
(87) Internationale Veröffentlichungsnummer: WO 2019/206656

(56) Entgegenhaltungen:
- EP-A1- 0 440 955
- DE-A1-102013 002 453
- US-A- 4 967 470
- US-A1- 2018 097 328

## Beschreibung

Die Erfindung betrifft ein Verfahren zum automatisierten Montieren oder Einstecken von zumindest zwei jeweils mit einer Ader verbundenen Kontaktelementen in jeweils eine Kontaktkammer eines Kontaktträgers.

Aus dem Stand der Technik sind bereits verschiedene Verfahren zum automatisierten Montieren oder Einstecken von Kontaktelementen in Kontaktkammern eines Kontaktträgers bekannt. In den Kontaktträger bzw. in die Kontaktkammern des Kontaktträgers müssen zumeist eine Vielzahl von Kontaktelementen eingesteckt werden, die dicht aneinander angeordnet sind. Durch die dichte Anordnung der Kontaktelemente und der mit ihnen verbundenen Adern in dem Kontaktträger bzw. durch die dichte Anordnung der Kontaktkammern in dem Kontaktträger, in welche jeweils ein Kontaktelement eingesteckt wird, ist es in der Praxis jedoch oft nicht möglich ein automatisiertes Montieren oder Einstecken zu realisieren. Sind die Kontaktkammern nah aneinander angeordnet, wie es bei einer großen Anzahl von einzusteckenden Kontaktelementen zwangsläufig der Fall ist, berührt ein Greifer, der unmittelbar das Kontaktelement greift, beim Einstecken eines Kontaktelements in eine Kontaktkammer umliegende Adern bzw. deren Kontaktelemente und verschiebt oder deformiert diese, sodass nicht ausgeschlossen werden kann, dass ein bereits eingestecktes Kontaktelement herausgezogen oder deformiert wird. US 2018/097328 A1 offenbart ein Verfahren zum Einstecken von Kontaktelementen in Kontaktkammern eines Kontaktträgers gemäß dem Oberbegriff von Anspruch 1.

Hinzukommt, dass oft nicht nur einzelne Kontaktelemente, sondern mehrere mit jeweils einer Ader verbundene Kontaktelemente montiert werden sollen, da die Adern zu einer gemeinsamen Leitung gehören. Die Adern einer Leitung können beispielsweise miteinander verbunden oder miteinander verdrillt sein. Problematisch ist hierbei, dass die Adern bzw. die zugehörigen Kontaktelemente nicht einzeln gesteckt werden können, da es nicht oder nur sehr aufwändig möglich ist, ein zweites Kontaktelement einer zweiten Ader der gleichen Leitung nach dem Einstecken eines ersten Kontaktelements einer ersten Ader sicher zu Greifen und Einzustecken. Die Kontaktelemente von Adern einer Leitung müssen daher gemeinsam eingesteckt werden.

Werden die Kontaktelemente dazu nicht unmittelbar gegriffen, sondern beispielsweise an den zugehörigen, jedoch flexiblen Adern, können sich die Orientierungen und Lagen der Kontaktelemente der Adern zueinander verändern, sodass die Kontaktelemente nicht mehr unmittelbar geführt sind und nicht mehr zwangsweise parallel zueinander oder parallel zu der Steckrichtung, entlang derer sie in die Kontaktkammern eingesteckt werden, liegen.

Sind die Kontaktelemente nicht mehr zueinander bzw. zu der Steckrichtung ausgerichtet, sind sie dadurch nicht mehr in die zugehörigen Kontaktkammern einsteckbar, da diese sich parallel zu der Steckrichtung erstrecken.

Die im Stand der Technik bekannten Verfahren sind daher ungeeignet mehrere Kontaktelemente und insbesondere mehrere Kontaktelemente von Adern einer Leitung in einen Kontaktträger automatisiert oder mittels einer Montagevorrichtung einzustecken.

Der Erfindung liegt deshalb die Aufgabe zugrunde, vorbesagte Nachteile zu überwinden und ein Verfahren bereitzustellen, mit dem prozesssicher zugleich mehrere Kontaktelemente in Kontaktkammern eines Kontaktträger eingesteckt werden können.

Diese Aufgabe wird durch die Merkmalskombination gemäß Patentanspruch 1 gelöst.

Erfindungsgemäß wird ein Verfahren zum automatisierten Montieren oder Einstecken von zumindest einem ersten mit einer ersten Ader verbundenen und einem zweiten mit einer zweiten Ader verbundenen Kontaktelement in nebeneinander angeordnete Kontaktkammern durch jeweils eine Montageöffnung eines Kontaktträgers vorgeschlagen. Dafür greift eine Greifvorrichtung die erste und zweite Ader in einem ersten Schritt so, dass eines der beiden Kontaktelemente gegenüber dem anderen Kontaktelement in Steckrichtung hervorsteht und dadurch bei der Montage voreilt.

Die erste und die zweite Ader gehören vorzugsweise zu einer Leitung und sind ferner vorzugsweise jeweils mit einer Isolation ummantelt. Die Kontaktkammern erstrecken sich von den Montageöffnungen parallel zueinander in dem Kontaktträger und weisen entlang ihrer Längsrichtung, die parallel zu der Steckrichtung liegt, mehrere Abschnitte auf. Entlang der Abschnitte der Kontaktkammern können sich Rast- und Führungsmittel erstrecken. Ein Gegenkontaktelement erstreckt sich von einer der Montageöffnung gegenüberliegenden Seite der Kontaktkammer in die Kontaktkammer hinein.

Durch das Greifen der Adern zum Einstecken der Kontaktelemente und das gleichzeitige Voreilen eines Kontaktelements können die zwei Kontaktelemente in den Kontaktträger eingesteckt bzw. montiert werden. Dabei ist der Versatz der Kontaktelemente in den Kontaktkammern zunächst unschädlich und wird in einem späteren Verfahrensschritt korrigiert. Nach oder gleichzeitig zu der Korrektur des Versatzes werden die Kontaktelemente in einem späteren Verfahrensschritt zudem in eine Endrastposition in den Kontaktkammern bewegt, in welcher sie jeweils mit einem Gegenkontaktelement kontaktiert sind.

Ein grundlegender Gedanke ist, dass zunächst das hervorstehende bzw. voreilende Kontaktelement (erstes Kontaktelement) in die zugehörige Kontaktkammer des Kontaktträgers eingesteckt und dadurch orthogonal zur Steckrichtung vorfixiert wird. Das andere nicht voreilende, also nacheilende Kontaktelement (zweites Kontaktelement) ist sowohl in Steckrichtung als auch orthogonal zur Steckrichtung durch den Greifer noch bewegbar. Durch ein Bewegen des Greifers in Steckrichtung und ein vorhergehendes oder gleichzeitiges Ausführen einer Bewegung orthogonal zur Steckrichtung kann anschließend das nacheilende Kontaktelement eingesteckt werden, wobei das voreilende Kontaktelement eingesteckt bleibt. Das voreilende Kontaktelement wird durch den Kontaktträger dadurch orthogonal zur Steckrichtung fixiert, während eine Abweichung oder Versatz des nacheilenden Kontaktelements orthogonal zur Steckrichtung durch die Bewegung des Greifers ausgleichbar ist. Das Einstecken des voreilenden Kontaktelements und das anschließende Einstecken des nacheilenden Kontaktelements können von einer Positionserfassungseinrichtung überwacht werden, welche die Orientierung oder Position der Kontaktelemente gegenüber dem Kontaktträger ermittelt oder indirekt steuert. Die Positionserfassungseinrichtung kann ein optisches Erfassungssystem, wie z.B. ein Kamerasystem oder ein 3D-Scanner sein oder vorzugsweise ein mechanisch arbeitendes System, unter Zuhilfenahme eines Kraftmomentensensors. Alternativ können auch Erfassungssysteme wie LIDAR oder LADAR eingesetzt werden.

Sind beide Kontaktelemente in den Kontaktträger bzw. in die jeweilige Kontaktkammer eingesteckt, sind diese jeweils durch die Kontaktkammer in Steckrichtung geführt bewegbar, jedoch zueinander um die Versatzstrecke in Längsrichtung versetzt, sodass das erste Kontaktelement um die Versatzstrecke weiter in seine Kontaktkammer hineinragt als das zweite Kontaktelement in seine Kontaktkammer. Da die Greifvorrichtung die jeweilige Ader der Kontaktelemente greift und die Bewegung der Kontaktelemente über die Bewegung der Adern bewirkt, können die Kontaktelemente durch eine Einsteckbewegung der Greifvorrichtung tiefer in die jeweilige Kontaktkammer eingeführt werden. Die Greifvorrichtung greift bei der Einsteckbewegung weiterhin die Adern, wobei nach dem Einführen der Kontaktelemente in die jeweilige Kontaktkammer auch ein Umgreifen der Greifvorrichtung an den Adern möglich ist, bei dem die Greifvorrichtung sich von den Adern löst, neu positioniert wird und dann erneut die Adern greift. Die Einsteckbewegung hat vorzugsweise eine Komponente in Steckrichtung, durch welche die Kontaktelemente weiter in die jeweilige Kontaktkammer geschoben werden und eine Bewegungskomponente orthogonal zu der Steckrichtung. Die Greifvorrichtung kann dabei auch um einen Winkel gedreht werden. Durch die Drehung der Greifvorrichtung und/oder die orthogonale Bewegungskomponente führt die Greifvorrichtung bei der Einsteckbewegung eine Ausgleichs- bzw. Taumelbewegung aus, durch welche der Versatz der Kontaktelemente um die Versatzstrecke ausgeglichen wird. Durch den Ausgleich des Versatzes zwischen den Kontaktelementen werden diese durch die Einsteckbewegung auf die gleiche Endposition gebracht, sodass diese beispielsweise jeweils mit einem Gegenkontaktelement kontaktiert werden können, wobei die Gegenkontaktelemente auf gleicher Höhe in der jeweiligen Kontaktkammer angeordnet sind.

Eine vorteilhafte Weiterbildung des Verfahrens sieht vor, dass die Greifvorrichtung die erste Ader in einem ersten vorbestimmten Abstand zu dem ersten Kontaktelement an einem ersten Greifabschnitt der ersten Ader greift und zeitgleich die zweite Ader in einem zweiten vorbestimmten Abstand zu dem zweiten Kontaktelement an einem zweiten Greifabschnitt der zweiten Ader. Dabei greift die Greifvorrichtung die erste und zweite Ader derart, dass das erste Kontaktelement gegenüber dem zweiten Kontaktelement an ihren von der jeweiligen Ader weg weisenden Steckseiten um eine Versatzstrecke versetzt hervorsteht. Der erste Greifabschnitt der ersten Ader und der erste Greifabschnitt der zweiten Ader können dabei auf gleicher Höhe und parallel zueinander liegen.

Vorteilhaft ist ferner eine Variante des Verfahrens, bei dem das erste und das zweite Kontaktelement durch die Greifvorrichtung geführt zu dem Kontaktträger bewegt werden, das erste Kontaktelement durch die Greifvorrichtung geführt in eine erste Montageöffnung bzw. durch die erste Montageöffnung in die erste Kontaktkammer eingeführt wird und anschließend das zweite Kontaktelement in eine zweite Montageöffnung bzw. durch die zweite Montageöffnung in die zweite Kontaktkammer eingeführt wird. Die erste Montageöffnung gehört zu der ersten Kontaktkammer und die zweite Montageöffnung zu der zweiten Kontaktkammer, wobei die Montageöffnungen und die Kontaktkammern vorzugsweise von einem Steg des Kontaktträgers getrennt und unmittelbar zueinander benachbart sind.

Das Verfahren sieht nach einer weiteren vorteilhaften Weiterbildung vor, dass die Greifvorrichtung, nach dem Einführen oder Einstecken zumindest eines Kontaktelementabschnittes des ersten Kontaktelements in die erste Montageöffnung bzw. durch die erste Montageöffnung in die erste Kontaktkammer, zum Einführen des zweiten Kontaktelements in die zweite Montageöffnung bzw. durch die zweite Montageöffnung in die zweite Kontaktkammer solange nach einem vorbestimmten Suchmuster bewegt wird, bis sich die Greifvorrichtung in einer Position befindet, in der das zweite Kontaktelement in die zweite Montageöffnung eingeführt bzw. eingesteckt werden kann oder eingeführt bzw. eingesteckt ist. Die Bewegung nach dem Suchmuster kann auch als Suchbewegung bezeichnet werden. Das Suchmuster enthält dabei vorzugsweise sowohl eine von der Greifvorrichtung geführte Bewegung des zweiten Kontaktelements in Steckrichtung als auch orthogonal zu der Steckrichtung. Beispielsweise kann das zweite Kontaktelement ausgehend von seiner Ursprungsposition nach dem Einstecken des ersten Kontaktelements mit einer spiralförmigen und zu der Steckrichtung orthogonalen Bewegung von seiner Ursprungsposition weg bewegt werden, wobei nach einer vorbestimmten Strecke der spiralförmigen Bewegung eine Steckbewegung zu dem Kontaktträger hin und, falls das nicht zum Einstecken führt, wieder von ihm weg durchgeführt wird. Die Strecken zwischen den Steckbewegungen betragen dabei vorzugsweise einen Bruchteil der Abmessung einer Kontaktkammer z. B. 0,5 mm bei einer Kontaktkammeröffnung von 2mm. Statt einer spiralförmigen Bewegung ist auch ein Verfahren nach einem Raster möglich, bei dem beispielsweise gleichmäßig verteilte Rastpunkte auf einer quadratischen Fläche angefahren werden. Hinzukommt, dass die Suchbewegung auch beim Montieren bzw. Einstecken des ersten Kontaktelements in die erste Kontaktkammer ausgeführt werden kann.

Die Greifvorrichtung bewegt das zweite Kontaktelement daher bei einer weiteren vorteilhaften Ausführungsform des Verfahrens bei der Bewegung nach dem vorbestimmten Suchmuster wiederholt eine Steckbewegung ausführend zu dem Kontaktträger hin und von dem Kontaktträger weg. Zwischen zwei Steckbewegungen wird das zweite Kontaktelement gegenüber der Steckbewegung nach dem vorbestimmten Suchmuster orthogonal versetzt.

Vorteilhaft ist dabei ferner eine Verfahrensvariante, bei der die Greifvorrichtung einen Kraftmomentsensor zum Kraft-Weg geführten Stecken aufweist. Der Kraftmomentsensor ist zwischen einem Roboterarm, an dem die Greifvorrichtung befestigt ist und einem Greifer der Greifvorrichtung angeordnet, sodass der Kraftmomentensensor ausgebildet ist Kräfte und Momente, die an dem Greifer angreifen, zu messen.

Das Verfahren nach einer weiteren vorteilhaften Weiterbildung sieht vor, dass der Kraftmomentsensor beim Einführen bzw. Einstecken des ersten Kontaktelements in die erste Montageöffnung einen ersten Kraft- und Momentenverlauf an der Greifvorrichtung ermittelt. Anhand vorbestimmter Grenzwerte wird bestimmt, ob das erste Kontaktelement in die erste Montageöffnung bzw. in die dahinter liegende erste Kontaktkammer eingeführt ist. Liegt beispielsweise bei einem Steckvorgang des ersten Kontaktelements in die erste Montageöffnung eine zu hohe Kraft in Steckrichtung an, stößt das Kontaktelement an etwas an (z. B. an einem zwischen zwei Kontaktkammern liegenden Steg oder einer eigens dazu vorgesehenen Kodierungsrippe, die später noch genauer beschrieben wird), sodass das Kontaktelement versetzt werden muss. Liegt beim Stecken ein Moment in eine Richtung an, ist das Kontaktelement nicht parallel zur Steckrichtung und nicht parallel zur Kontaktkammer, sodass die Lage korrigiert werden muss. Wird das Kontaktelement parallel zur Längsrichtung der Kontaktkammer in die Kontaktkammer eingeführt, folgt der gemessene Kraftverlauf einem vorbekannten Muster bzw. Verlauf, da eine Außenfläche des Kontaktelements an einer Innenfläche der Kontaktkammer anliegt. Durch die aneinander anliegenden Flächen lässt sich das Kontaktelement nur mit einer vorbestimmten Kraft in der Kontaktkammer verschieben, sodass anhand des Kraftverlaufs bestimmbar ist, ob und wie weit das Kontaktelement in die Kontaktkammer eingeschoben ist. Stößt das erste Kontaktelement bereits beim Einstecken in die erste Kontaktkammer an, kann auch bei dem ersten Steckvorgang eine Suchbewegung mit einem Suchmuster ausgeführt werden. Durch Vorsprünge entlang der Innenfläche können mit dem Kraftmomentsensor auch vorbestimmte Punkte angefahren bzw. das jeweilige Kontaktelement nur bis zu einem bestimmten Punkt eingesteckt werden.

Vorteilhaft ist bei einer Fortbildung des Verfahrens, dass das zweite Kontaktelement in die zweite Montageöffnung bzw. in die dahinter liegende zweite Kontaktkammer eingeführt bzw. eingesteckt wird, nachdem durch den Kraftmomentsensor bestimmt wurde, dass das erste Kontaktelement in die erste Montageöffnung bzw. die erste Kontaktkammer eingeführt bzw. eingesteckt ist. Ob das erste Kontaktelement in die erste Kontaktkammer eingeführt ist, ist wie bereits beschrieben beispielsweise bei einer Bewegung des ersten Kontaktelements mit einer vorbekannten Kraft über eine vorbestimmte Strecke oder über einen Sprung im Kraftverlauf erfassbar, der Auftritt, wenn das erste Kontaktelement eine vorbestimmte Position an einem in die Kontaktkammer hineinragenden Vorsprung erreicht. Der Kraftmomentsensor ermittelt beim Einführen bzw. Einstecken des zweiten Kontaktelements in die zweite Montageöffnung bzw. in die zweite Kontaktkammer einen zweiten Kraft- und Momentenverlauf an der Greifvorrichtung. Anhand vorbestimmter Grenzwerte wird bestimmt, ob das zweite Kontaktelement in die zweite Montageöffnung bzw. in die zweite Kontaktkammer eingeführt ist. Zusätzlich zu dem Kraft- und Momentenverlauf wird sowohl beim Einstecken des ersten Kontaktelements als auch beim Einstecken des zweiten Kontaktelements ferner der Steckweg ermittelt, sodass bestimmbar ist, über welche Strecke das erste und/oder zweite Kontaktelement mit welcher Kraft bewegt wurde. Die Strecke bzw. der Steckweg kann dabei beispielsweise über eine Wegmessvorrichtung bzw. eine Positionserfassungsvorrichtung eines Roboters ermittelt werden, von dem die Greifvorrichtung bewegt wird.

Bei dem Verfahren ist nach einer vorteilhaften Weiterbildung der erste Abstand zwischen dem ersten Greifabschnitt und dem ersten Kontaktelement größer ist als der zweite Abstand zwischen dem zweiten Greifabschnitt und dem zweiten Kontaktelement und das erste Kontaktelement gegenüber dem zweiten Kontaktelement versetzt.

Die Versatzstrecke beträgt bei einer vorteilhaften Verfahrensvariante zwischen 1 und 20 mm.

Der erste und der zweite Greifabschnitt sind bei einer Ausführungsvariante beim Greifen durch die Greifvorrichtung zueinander parallel und benachbart angeordnet.

Die erste und die zweite Ader sind bei einer Weiterbildung in einem Abschnitt, der auf einer von den Kontaktelementen abgewandten Seite der Greifabschnitte angeordnet ist, miteinander verdrillt.

Die Greifvorrichtung weist erfindungsgemäß einen servoelektrisch angetriebenen Parallelgreifer mit zwei angetriebenen Greiffingern und einen sich zwischen den Greiffingern erstreckenden Mittelsteg auf. Eine Ader, also die erste oder zweite Ader, wird beim Greifen durch jeweils einen Greiffinger und den Mittelsteg gegriffen.

Um die Greifvorrichtung bewegen zu können ist diese bei einer vorteilhaften Ausbildungsvariante an einem Gelenkarmroboter befestigt und von diesem bewegbar. Die Suchbewegung mit dem Suchmuster wird über den Gelenkarmroboter ausgeführt, wobei auch das Wegmesssystem des Gelenkarmroboters die bei dem Steckvorgang zurückgelegten Strecken misst. Die von dem Gelenkarmroboter gemessenen Strecken sowie die von dem Kraftmomentensensor ermittelten Kräfte und Momente werden an eine Steuerung übertragen, welche wiederum den Gelenkarmroboter steuert.

Das erste und zweite Kontaktelement können jeweils ein Kodier- oder ein Rastmittel aufweisen, dass zu einem Gegenkodiermittel oder Gegenrastmittel der Kontaktkammer korrespondiert. Aufgrund der kleinen Abmessungen der Kontaktkammer weist diese vorzugsweise keine Einführschräge auf. An einer von der Montageöffnung abgewandten Seite der Kontaktkammer ist in der Kontaktkammer das Gegenkontaktelement angeordnet. Das Gegenkodiermittel der Kontaktkammer kann sich auch nur über einen Teil der Kontaktkammer erstrecken, sodass beispielsweise ein federnd ausgebildetes Kodiermittel des Kontaktelements hinter das Gegenkodiermittel der Kontaktkammer einrasten kann und so dauerhaft in der Kontaktkammer fixiert ist oder nur mit großem Kraftaufwand aus der Kontaktkammer ausgerastet werden kann. Die Kontaktelemente weisen in einem zu ihrer Längsrichtung orthogonalen Querschnitt eine Breite und eine Höhe zwischen 1 und 2 mm auf, wobei die Montageöffnungen in ihrer Breite und Höhe dazu korrespondieren. Als Gegenkodiermittel kann in den Kontaktkammern beispielsweise jeweils eine Kodierrippe ausgebildet sein, durch welche der quadratische Querschnitt der Kontaktkammer asymmetrisch ist, sodass die Kontaktelemente nur in einer vorbestimmten Lage und mit einem zu der Kodierrippe korrespondierenden Ausnehmung oder Gleitfläche in die Kontaktkammer eingesteckt werden können.

In der Kontaktkammer kann auch ein Vorrastmittel ausgebildet sein, das einen Druck auf das Kontaktelement ausübt, sodass das Kontaktelement nur unter Aufwendung einer erhöhten Kraft in die Kontaktkammer eingesteckt oder mit einer erhöhten Zugkraft aus der Kontaktkammer ausgesteckt werden kann. Das Vorrastmittel kann eine vorbestimmte Position bestimmen und eine Vorraststellung definieren. Ist ein Vorrastmittel und ein Gegenrastmittel oder ein Gegenkodiermittel vorhanden, liegt dieses von der Montageöffnung aus betrachtet in der Kontaktkammer vor diesen. Das Vorrastmittel kann beispielsweise ein in die Kontaktkammer hineinragender Vorsprung oder eine anderes Mittel zur Verengung der Kontaktkammer sein.

Die vorstehend offenbarten Merkmale sind beliebig kombinierbar, soweit dies technisch möglich ist und diese nicht im Widerspruch zueinander stehen.

Andere vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt. Es zeigen:
- Fig. 1 bis 4: Aufsicht bei einem Verfahren zum Einstecken;
- Fig. 5: Vorderansicht eines Kontaktträgers.

Die Figuren sind beispielhaft schematisch. Gleiche Bezugszeichen in den Figuren weisen auf gleiche funktionale und/oder strukturelle Merkmale hin.

Die Figuren 1 bis 4 zeigen jeweils den Kontaktträger 30 mit einer Vielzahl von Kontaktkammern, welche auf einer Seite jeweils von einer Montageöffnung begrenzt werden bzw. geöffnet sind. In zwei unmittelbar benachbarte und nur von einem Steg getrennte Kontaktkammern, die erste Kontaktkammer 31 mit der ersten Montageöffnung 33 und die zweite Kontaktkammer 32 mit der zweiten Montageöffnung 34, sollen das erste und zweite Kontaktelement 11, 21 eingeführt werden. Da die Vielzahl von Kontaktkammern unmittelbar nebeneinander liegen, können die Kontaktelemente nicht unmittelbar gegriffen werden, da der die Kontaktelemente greifende Greifer andere, bereits in umliegende Kontaktkammern eingesteckte Kontaktelemente, sonst beschädigen oder ausstecken würde. Zur besseren Veranschaulichung ist der Kontaktträger 30 geschnitten dargestellt, sodass die Kontaktkammern und insbesondere die erste und zweite Kontaktkammer 31, 32 sichtbar sind. In den Kontaktkammern sind jeweils auf der von der Montageöffnung abgewandten Seite nicht dargestellte Gegenkontaktelemente zu den Kontaktelementen angeordnet. Der Kontaktträger 30 weist die Kontaktkammern vorzugsweise nicht nur in einer Ebene, sondern auch orthogonal dazu auf, sodass sich ein Raster von Kontaktkammern gibt, wie es beispielsweise in Figur 5 dargestellt ist.

Die erste und die zweite Ader 12, 22 werden in einer nicht gezeigten Richtvorrichtung so zueinander ausgerichtet, dass die erste und zweite Ader 12, 22 zumindest in einem Abschnitt auf ihrer die Kontaktelemente 11, 21 aufweisenden Seite parallel liegen und die Kontaktelemente 11, 21 um die Versatzstrecke X zueinander versetzt sind. Ein nicht dargestellter Greifer greift die erste und zweite Ader 12, 22 gleichzeitig an dem ersten Greifabschnitt 13 der ersten Ader 12 und dem zweiten Greifabschnitt 23 der zweiten Ader 22, welche schraffiert (nicht geschnitten) dargestellt sind. Der Greifer bewegt die erste und zweite Ader 12, 22 von der Richtvorrichtung in eine Montageausgangsposition vor dem Kontaktträger, sodass das erste Kontaktelement 11 anhand der gemessenen Wegstrecken zwischen Richtvorrichtung und Montageausgangsposition sowie durch die bekannte Position des ersten Kontaktelements 11, welche durch die Richtvorrichtung bestimmt ist, vor der ersten Montageöffnung 33 der ersten Kontaktkammer 31 angeordnet ist. Beispielsweise durch mechanische Zugkräfte auf die erste und zweite Ader 12, 22 kann es dazu kommen, dass das erste Kontaktelement 11 und/oder das zweite Kontaktelement 21 mit ihrer jeweiligen durch eine Strich-Punkt-Linie dargestellte Längsachse nicht mehr parallel zu den ebenfalls durch eine Strich-Punkt-Linie dargestellten Längsachsen der Kontaktkammern 31, 32 liegen. Würde der Greifer die Adern 12, 22 mit nicht ausgerichteten Längsachsen in Steckrichtung S auf den Kontaktträger 30 zu bewegen, würden die Kontaktelemente 11, 21 an die Stege zwischen den Kontaktkammern stoßen und könnten nicht eingeführt werden.

Bei dem in den Figuren 1 bis 4 dargestellten Beispiel ist die Längsachse des ersten Kontaktelements 11 noch parallel zu den Längsachsen der Kontaktkammern 31, 32 ausgerichtet. Der Greifer führt die Adern 12, 22 in Steckrichtung S an die Montageöffnungen 33, 34 heran und das erste Kontaktelement 11 durch die erste Montageöffnung 33 in die erste Kontaktkammer 31 ein. Wäre das erste Kontaktelement 11 nicht mehr ausgerichtet und würde an einen der Stege zwischen zwei Montageöffnungen anstoßen, würde ein mit dem Greifer verbundener Kraftmomentensensor eine Kraft in Steckrichtung messen. Übersteigt die gemessene Kraft einen vorbestimmten Grenzwert wird von einer Steuerung, mit welcher der Kraftmomentensensor verbunden ist, erkannt, dass das erste Kontaktelement 11 anstößt und nicht eingeführt werden kann. Basierend auf der gemessenen Kraft und auf von dem Kraftmomentensensor gemessenen Momenten wird das Kontaktelement neu ausgerichtet und eine Suchbewegung mit einem Suchmuster durchgeführt. In dem gezeigten Fall gleitet das erste Kontaktelement 11 durch die erste Montageöffnung 33 in die erste Kontaktkammer 31. Dabei liegt eine Außenfläche des ersten Kontaktelements 11 an einer zu ihrer Längsachse weisenden Innenfläche der ersten Kontaktkammer 31 an. Durch das Anliegen der Flächen aneinander wird eine von dem Kraftmomentensensor eine Kraft unterhalb des vorbestimmten Grenzwertes gemessen, sodass von der Steuerung bestimmt wird, dass das erste Kontaktelement 11 in die erste Kontaktkammer 33 eingeführt wurde. Zugleich wird die in Steckrichtung zurückgelegte Strecke des Greifers gemessen, sodass bekannt ist, wie weit das erste Kontaktelement 11 in die erste Kontaktkammer 31 eingeführt ist.

Durch eine weitere Bewegung der ersten und zweiten Ader 12, 22 mittels des Greifers in Steckrichtung S wird das erste Kontaktelement 11 weiter in die erste Kontaktkammer 31 eingeführt, bis das zweite Kontaktelement 21 an dem Kontaktträger 30 anliegt. Ist das zweite Kontaktelement 21 noch ausgerichtet, wird es durch die Bewegung in Steckrichtung S durch die zweite Montageöffnung 34 in die zweite Kontaktkammer 32 eingeführt, wobei wiederum eine Außenfläche des zweiten Kontaktelements 21 an einer Innenfläche der zweiten Kontaktkammer 32 anliegt, sodass durch den Kraftmomentensensor ermittelbar ist, dass das zweite Kontaktelement 21 in die zweite Kontaktkammer 32 eingeführt ist. In dem in Figur 2 gezeigten Fall stößt das zweite Kontaktelement 21 jedoch an einen Steg bzw. an eine die zweite Kontaktkammer 32 begrenzende Wandung an. Die dadurch in Steckrichtung S von dem Kraftmomentsensor gemessene Kraft steigt somit über den vorbestimmten Grenzwert, sodass von der Steuerung erkannt wird, dass das zweite Kontaktelement 21 nicht zu der zweiten Kontaktkammer ausgerichtet 32 ist. Basierend auf den von dem Kraftmomentsensor gemessenen Kräften und Momenten wird der Greifer neu positioniert, wobei der Greifer dabei die erste und zweite Ader 12, 22 verschiebt. Da die neu Positionierung in einem sehr kleinen Größenbereich stattfindet, wird das erste Kontaktelement 11 dabei nicht aus der ersten Kontaktkammer 31 gezogen. Nach der Neuausrichtung, wie sie in Figur 3 gezeigt ist, wird eine weitere Steckbewegung in Steckrichtung S durchgeführt. Wird anhand der gemessenen Kräfte und Momente ermittelt, dass das zweite Kontaktelement 21 nun in die zweite Kontaktkammer 32 eingeführt ist, bewegt der Greifer die Kontaktelemente 11, 21 durch die Adern 12, 22 gemeinsam tiefer in die jeweiligen Kontaktkammern 31, 32 hinein, bis die Kontaktelemente 11, 21 in einer vorbestimmten Montageposition, wie in Figur 4 dargestellt, sind. Danach löst der Greifer seinen Griff der ersten und zweiten Ader 12, 22 an dem ersten und zweiten Greifabschnitt 13, 23. Die Kontaktelemente 11, 21 werden in einem nachfolgendem Schritt weiter in die Kontaktkammern 31, 32 geschoben, bis diese mit den nicht dargestellten Gegenkontaktelementen in Kontakt sind.

Ist das zweite Kontaktelement 22 mit seiner Längsachse parallel zu der Längsachse der zweiten Kontaktkammer 32 jedoch dazu verschoben, was durch die von dem Kraftmomentsensor ermittelten Kräfte und Momente bestimmbar ist, führt der Greifer eine Suchbewegung anhand eines vorbestimmten Suchmusters durch, wobei bereits die erste Steckbewegung in Steckrichtung nach dem Ausrichten des Greifers als zu der Suchbewegung bzw. dem Suchmuster gehörend gesehen werden kann.

In Figur 5 ist ein Ausschnitt des Kontaktträgers 30 aus einer Ansicht in Steckrichtung dargestellt. Dabei weist der Kontaktträger 30 eine Vielzahl von Montageöffnungen auf, welche rasterförmig neben- und übereinander angeordnet sind, wobei in die erste Montageöffnung 33 das geschnitten dargestellte erste Kontaktelement 11 eingeführt ist. Das zweite Kontaktelement 21 ist bereits mit seiner Längsachse parallel zu der Längsachse der zweiten Kontaktkammer ausgerichtet, jedoch dazu orthogonal versetzt, sodass der Querschnitt des zweiten Kontaktelements 21 nicht mit der zweiten Montageöffnung 34 deckungsgleich ist sondern um den schwarz dargestellten Bereich 41 darüber hinaus ragt. Da das zweite Kontaktelement 21 bei einer Steckbewegung in Steckrichtung nicht in die zweite Kontaktkammer eingeführt werden kann, wird von dem Greifer eine Suchbewegung anhand des Suchmusters 42 ausgeführt, bei dem das erste Kontaktelement 21 durch die erste Kontaktkammer in zu der Steckbewegung orthogonaler Richtung fixiert wird und das zweite Kontaktelemente 21 entlang der Strecke 42 von der Greifvorrichtung versetzt wird. Die Suchbewegung folgt der spiralförmigen Strecke 42 wobei bei nach einer vorbestimmten Strecke jeweils eine Steckbewegung ausgeführt wird. Wird dabei das zweite Kontaktelement 21 in die zweite Kontaktkammer eingeführt, wird die Suchbewegung abgebrochen und das Einstecken des ersten und zweiten Kontaktelements 11, 21 in Steckrichtung fortgesetzt. Entlang der spiralförmigen Strecke 42 sind die Positionen an denen jeweils eine Steckbewegung durchgeführt ist durch die Punkte auf der Strecke markiert, wobei die Steckbewegung jeweils eine Bewegung in Steckrichtung zu dem Kontaktträger 30 hin und, wenn das zweite Kontaktelement 21 dabei nicht in die zweite Kontaktkammer eingeführt wurde, von dem Kontaktträger 40 weg umfasst. Es sei nochmals darauf verwiesen, dass die Suchbewegung auch bereits beim Einführen des ersten Kontaktelements 11 in die erste Kontaktkammer ausgeführt werden kann, wenn das erste Kontaktelement 11 nicht mehr ausgerichtet ist.

Die Erfindung beschränkt sich in ihrer Ausführung nicht auf die vorstehend angegebenen bevorzugten Ausführungsbeispiele. Vielmehr ist eine Anzahl von Varianten denkbar, welche von der dargestellten Lösung auch bei grundsätzlich anders gearteten Ausführungen Gebrauch macht. Beispielsweise kann die Greifvorrichtung nach dem Einstecken des voreilenden Kontaktelements ihren Griff von dem voreilenden Kontaktelement lösen, sodass die Greifvorrichtung nur noch das nacheilende Kontaktelement hält, welches dann nach dem erfindungsgemäßen Verfahren in die jeweilige Kontaktkammer des Kontaktträgers eingesteckt wird.

## Patentansprüche

1. Verfahren zum automatisierten Montieren oder Einstecken von zumindest einem ersten mit einer ersten Ader (12) verbundenen und einem zweiten mit einer zweiten Ader (22) verbundenen Kontaktelement (11, 21), umfassend folgende Schritte:
- Greifen der ersten und zweiten Ader (12, 22) mit einer Greifvorrichtung, so dass eines der beiden Kontaktelemente (11, 21) gegenüber dem anderen Kontaktelement (21, 11) in Steckrichtung (S) hervorsteht und
- Einstecken der beiden Kontaktelemente (11, 21) in nebeneinander angeordnete Kontaktkammern (31, 32) durch jeweils eine Montageöffnung (33, 34) eines Kontaktträgers (30), wobei das eine der beiden Kontaktelemente (11, 21) durch das Hervorstehen gegenüber dem anderen Kontaktelement (21, 11) in Steckrichtung (S) voreilt, **dadurch gekennzeichnet, dass** die Greifvorrichtung einen servoelektrisch angetriebenen Parallelgreifer mit zwei angetriebenen Greiffingern und einen sich zwischen den Greiffingern erstreckenden Mittelsteg aufweist und eine Ader (12, 22) beim Greifen durch jeweils einen Greiffinger und den Mittelsteg gegriffen wird.

2. Verfahren nach Anspruch 1, wobei die Greifvorrichtung die erste Ader (12) in einem ersten vorbestimmten Abstand zu dem ersten Kontaktelement (11) an einem ersten Greifabschnitt (13) der ersten Ader (12) greift und zeitgleich die zweite Ader (22) in einem zweiten vorbestimmten Abstand zu dem zweiten Kontaktelement (21) an einem zweiten Greifabschnitt (23) der zweiten Ader derart greift, dass das erste Kontaktelement (11) gegenüber dem zweiten Kontaktelement (21) an ihren von der jeweiligen Ader (12, 22) weg weisenden Steckseite um eine Versatzstrecke (X) versetzt hervorsteht.

3. Verfahren nach dem vorhergehenden Anspruch, wobei
das erste und das zweite Kontaktelement (11, 21) durch die Greifvorrichtung geführt zu dem Kontaktträger (30) bewegt werden,
das erste Kontaktelement (11) durch die Greifvorrichtung geführt in eine erste Montageöffnung (33) eingeführt wird und
anschließend das zweite Kontaktelement (21) in eine zweite Montageöffnung (34) eingeführt wird.

4. Verfahren nach dem vorhergehenden Anspruch, wobei
nach dem Einführen zumindest eines Kontaktelementabschnittes des ersten Kontaktelements (11) in die erste Montageöffnung (33) zum Einführen des zweiten Kontaktelements (21) in die zweite Montageöffnung (34) die Greifvorrichtung solange nach einem vorbestimmten Suchmuster bewegt wird, bis sich die Greifvorrichtung in einer Position befindet, in der das zweite Kontaktelement (21) in die zweite Montageöffnung (34) eingeführt werden kann oder eingeführt ist.

5. Verfahren nach dem vorhergehenden Anspruch, wobei
die Greifvorrichtung das zweite Kontaktelement (21) bei der Bewegung nach dem vorbestimmten Suchmuster wiederholt eine Steckbewegung ausführend zu dem Kontaktträger (30) hin und von dem Kontaktträger (30) weg bewegt und
zwischen zwei Steckbewegungen das zweite Kontaktelement (21) gegenüber der Steckbewegung nach dem vorbestimmten Suchmuster orthogonal versetzt wird.

6. Verfahren nach einem der vorhergehenden Ansprüche, wobei
die Greifvorrichtung einen Kraftmomentsensor zum Kraft-Weg geführten Stecken aufweist.

7. Verfahren nach den vorhergehenden Ansprüchen 3 und 6, wobei
der Kraftmomentsensor beim Einführen des ersten Kontaktelements (11) in die erste Montageöffnung (33) einen ersten Kraft- und Momentenverlauf an der Greifvorrichtung ermittelt und anhand vorbestimmter Grenzwerte bestimmt wird, ob das erste Kontaktelement (11) in die erste Montageöffnung (33) eingeführt ist.

8. Verfahren nach dem vorhergehenden Anspruch, wobei
das zweite Kontaktelement (21) in die zweite Montageöffnung (34) eingeführt wird, nachdem durch den Kraftmomentsensor bestimmt wurde, dass das erste Kontaktelement (11) in die erste Montageöffnung (33) eingeführt ist, und
der Kraftmomentsensor beim Einführen des zweiten Kontaktelements (21) in die zweite Montageöffnung (34) einen zweiten Kraft- und Momentenverlauf an der Greifvorrichtung ermittelt und anhand vorbestimmter Grenzwerte bestimmt wird, ob das zweite Kontaktelement (21) in die zweite Montageöffnung (34) eingeführt ist.

9. Verfahren nach einem der vorhergehenden Ansprüche, wobei
die Versatzstrecke (X) zwischen 1 und 20 mm beträgt.

10. Verfahren nach einem der vorhergehenden Ansprüche, wobei
der erste und der zweite Greifabschnitt (13, 23) beim Greifen durch die Greifvorrichtung zueinander parallel und benachbart angeordnet sind.

11. Verfahren nach einem der vorhergehenden Ansprüche 2 bis 10, wobei
die erste und die zweite Ader (12, 22) in einem Abschnitt, der auf einer von den Kontaktelementen (11, 21) abgewandten Seite der Greifabschnitte (13, 23) angeordnet ist, miteinander verdrillt sind.

12. Verfahren nach einem der vorhergehenden Ansprüche, wobei
die Greifvorrichtung an einem Gelenkarmroboter befestigt und von diesem bewegbar ist.

## Claims

1. A method for an automated assembly or plug-in process of at least one first contact element (11, 21) connected to a first wire (12) and at least one second contact element (11,21) connected to a second wire (22), including the following steps:
- gripping a first and a second wire (12, 22) with a gripping device, so that one of the two contact elements (11, 21) protrudes with respect to the other contact element (21, 11) in plug-in direction (S) and
- plugging the two contact elements (21, 11) into contact chambers (31, 32) arranged next to one another through a respective mounting opening (33, 34) of a contact support (30), wherein, due to the protrusion with respect to the other contact element (21,11), one of the two contact elements (11, 21) advances ahead in plug-in direction (S), **characterized in that** the gripping device comprises a servo-electrically driven parallel gripper with two driven gripping fingers and a central web extending between the gripping fingers, and a wire (12, 22) is gripped, during the gripping, by a respective gripping finger and the central web.

2. The method according to claim 1, wherein the gripping device grips the first wire (12) at a predetermined distance from the first contact element (11) on a first gripping section (13) of the first wire (12) and, at the same time, it grips the second wire (22) at a second predetermined distance from the second contact element (21) on a second gripping section (23) of the second wire, in such a manner that the first contact element (11) protrudes offset by an offset distance (X) with respect to the second contact element (21) on the plug-in side thereof facing away from the respective wire (12, 22).

3. The method according to the preceding claim, wherein
the first and the second contact elements (11, 21), guided by the gripping device, are moved toward the contact support (30),
the first contact element (11), guided by the gripping device, is introduced into a first mounting opening (33), and
subsequently the second contact element (21) is introduced into a second mounting opening (34).

4. The method according to the preceding claim, wherein,
after the introduction of at least one contact element section of the first contact element (11) into the first mounting opening (33), for the introduction of the second contact element (21) into the second mounting opening (34), the gripping device is moved according to a predetermined search pattern until the gripping device is in a position in which the second contact element (21) can be or is introduced into the second mounting opening (34).

5. The method according to the preceding claim, wherein
the gripping device, during the movement according to the predetermined search pattern, repeatedly moves the second contact element (21) toward the contact support (30), performing a plug-in movement, and away from the contact support (30), and,
between two search movements, the second contact element (21) is offset orthogonally with respect to the plug-in movement according to the predetermined search pattern.

6. The method according to any one of the preceding claims, wherein
the gripping device comprises a force torque sensor for the force-displacement guided plugging.

7. The method according to the preceding claims 3 and 6, wherein
the force torque sensor, during the introduction of the first contact element (11) into the first mounting opening (33), determines a first force and torque curve on the gripping device, and, on the basis of predetermined limit values, it is determined whether the first contact element (11) has been introduced into the first mounting opening (33).

8. The method according to the preceding claim, wherein
the second contact element (21) is introduced into the second mounting opening (34), after it has been determined by the force torque sensor that the first contact element (11) has been introduced into the first mounting opening (33), and
the force torque sensor, during the introduction of the second contact element (21) into the second mounting opening (34), determines a second force and torque curve on the gripping device, and, on the basis of predetermined limit values, it is determined whether the second contact element (21) has been introduced into the second mounting opening (34).

9. The method according to any one of the preceding claims, wherein
the offset distance (X) is between 1 and 20 mm.

10. The method according to any one of preceding claims, wherein
the first and the second gripping sections (13, 23), during the gripping by the gripping device, are arranged parallel to one another and adjacent.

11. The method according to any one of the preceding claims 2 to 10, wherein
the first and the second wires (12, 22) are twisted with one another in a section which is arranged on a side of the gripping sections (13, 23) facing away from the contact elements (11, 21).

12. The method according to any one of the preceding claims, wherein
the gripping device is fastened on a jointed-arm robot and can be moved by it.

## Revendications

1. Procédé de montage ou d'enfichage automatisé au moins d'un premier élément de contact (11) relié à un premier brin (12) et d'un deuxième élément de contact (21) relié à un deuxième brin (22), comprenant les étapes suivantes consistant à :
- prendre le premier et le deuxième brin (12, 22) à l'aide d'un dispositif de préhension de sorte que l'un des deux éléments de contact (11, 21) fait saillie par rapport à l'autre élément de contact (21, 11) dans la direction d'enfichage (S), et
- enficher les deux éléments de contact (11, 21) dans des chambres de contact (31, 32) disposées l'une à côté de l'autre à travers respectivement une ouverture de montage (33, 34) d'un support de contact (30), dans lequel ledit un des deux éléments de contact (11, 21) est en avance dans la direction d'enfichage (S) en faisant saillie par rapport à l'autre élément de contact (21, 11),
**caractérisé en ce que** le dispositif de préhension présente un préhenseur parallèle à entraînement servoélectrique, pourvu de deux doigts de préhension entraînés et d'une entretoise centrale s'étendant entre les doigts de préhension, et lors de la préhension, un brin (12, 22) est pris par respectivement un doigt de préhension et l'entretoise centrale.

2. Procédé selon la revendication 1, dans lequel le dispositif de préhension prend le premier brin (12) à une première distance prédéterminée du premier élément de contact (11) au niveau d'une première section de préhension (13) du premier brin (12), et prend en même temps le deuxième brin (22) à une deuxième distance prédéterminée du deuxième élément de contact (21) au niveau d'une deuxième section de préhension (23) du deuxième brin de telle sorte que le premier élément de contact (11) fait saillie de manière décalée d'une distance de décalage (X) par rapport au deuxième élément de contact (21) sur son côté d'enfichage détourné du brin (12, 22) respectif.

3. Procédé selon la revendication précédente, dans lequel
le premier et le deuxième élément de contact (11, 21) sont déplacés jusqu'au support de contact (30) en étant guidés par le dispositif de préhension,
le premier élément de contact (11) est introduit dans une première ouverture de montage (33) en étant guidé par le dispositif de préhension, et
ensuite, le deuxième élément de contact (21) est introduit dans une deuxième ouverture de montage (34).

4. Procédé selon la revendication précédente, dans lequel, après l'introduction d'au moins une section d'élément de contact du premier élément de contact (11) dans la première ouverture de montage (33), pour l'introduction du deuxième élément de contact (21) dans la deuxième ouverture de montage (34), le dispositif de préhension est déplacé selon un motif de recherche prédéterminé jusqu'à ce que le dispositif de préhension se trouve dans une position dans laquelle le deuxième élément de contact (21) peut être ou est introduit dans la deuxième ouverture de montage (34).

5. Procédé selon la revendication précédente, dans lequel
le dispositif de préhension rapproche le deuxième élément de contact (21) du support de contact (30) et l'éloigne du support de contact (30) en effectuant à plusieurs reprises un mouvement d'enfichage lors du mouvement selon le motif de recherche prédéterminé, et
entre deux mouvements d'enfichage, le deuxième élément de contact (21) est décalé orthogonalement par rapport au mouvement d'enfichage selon le motif de recherche.

6. Procédé selon l'une quelconque des revendications précédentes, dans lequel le dispositif de préhension présente un capteur de moment de force pour un enfichage guidé par force-déplacement.

7. Procédé selon l'une quelconque des revendications précédentes 3 et 6, dans lequel le capteur de moment de force établit lors de l'introduction du premier élément de contact (11) dans la première ouverture de montage (33) une première courbe force-moment au niveau du dispositif de préhension, et on détermine à l'aide de valeurs limites prédéterminées si le premier élément de contact (11) est introduit dans la première ouverture de montage (33).

8. Procédé selon la revendication précédente, dans lequel
le deuxième élément de contact (21) est introduit dans la deuxième ouverture de montage (34) après que le capteur de couple de force a déterminé que le premier élément de contact (11) est introduit dans la première ouverture de montage (33), et
le capteur de moment de force établit lors de l'introduction du deuxième élément de contact (21) dans la deuxième ouverture de montage (34) une deuxième courbe force-moment au niveau du dispositif de préhension, et on détermine à l'aide de valeurs limites prédéterminées si le deuxième élément de contact (21) est introduit dans la deuxième ouverture de montage (34).

9. Procédé selon l'une quelconque des revendications précédentes, dans lequel la distance de décalage (X) mesure entre 1 et 20 mm.

10. Procédé selon l'une quelconque des revendications précédentes, dans lequel la première et la deuxième section de préhension (13, 23) sont disposées en parallèle et de manière adjacente l'une à l'autre lors de la préhension par le dispositif de préhension.

11. Procédé selon l'une quelconque des revendications précédentes 2 à 10, dans lequel le premier et le deuxième brin (12, 22) sont torsadés ensemble dans une section qui est disposée sur un côté des sections de préhension (13, 23), détourné des éléments de contact (11, 21).

12. Procédé selon l'une quelconque des revendications précédentes, dans lequel le dispositif de préhension est fixé à un robot articulé et peut être déplacé par celui-ci.
